# EUROPÄISCHE PATENTANMELDUNG

(11) **EP 1 880 703 A1**
(43) Veröffentlichungstag der Anmeldung: **23.01.2008**
(21) Anmeldenummer: 07014301.1
(22) Anmeldetag: 20.07.2007
(51) Int. Cl.: A61H 19/00, A61H 21/00

(54) **Massagevorrichtung und Verfahren zum Steuern und Regeln von Stimulationsmitteln**

(30) Priorität: 20.07.2006 DE 102006034067
(71) Anmelder: s&p InfoSysteme GmbH, 38118 Braunschweig (DE)
(72) Erfinder: Sölter, Kai-Uwe, 38102 Braunschweig (DE)
(74) Vertreter: Plöger, Jan Manfred

(57) **Zusammenfassung**

Massagevorrichtung (1), insbesondere Stimulatoren (2), mit Stimulationsmitteln, wobei die Massagevorrichtung (1) zum Empfangen von Audio- und/oder Videosignalen und/oder zum Ermitteln des Erregungszustandes einer Person (6) und zum Steuern und Regeln der Stimulationsmittel in Abhängigkeit der empfangenen Audio- und/oder Videosignale und/oder des ermittelten Erregungszustandes eingerichtet ist.

## Beschreibung

Die Erfindung betrifft eine Massagevorrichtung, insbesondere Stimulatoren, mit Stimulationsmitteln. Die Erfindung betrifft auch ein Verfahren zum Steuern und Regeln einer Massagevorrichtung, insbesondere Stimulatoren, mit Stimulationsmitteln.

Die aus dem Stand der Technik bekannten Massagegeräte, insbesondere Stimulatoren und Vibratoren, haben eine in der Regel stabförmige, nach oben hin spitz zulaufende Form, die mit geeigneten, meist batteriebetriebenen Mitteln in Vibration und/oder Bewegung versetzt werden können. Solche geeigneten Vibrationsmittel können zum Beispiel Elektromotoren sein, auf deren Antriebswelle ein mit einer Unwucht versehenes Schwungrad angeordnet ist, das bei einer gewissen Drehzahl den Elektromotor und die damit verbundenen Bauteile in Vibration versetzt. Des Weiteren verfügen einige Stimulatoren bzw. Vibratoren über bewegende Elemente, die Hub-und Rotationsbewegungen ausführen können. So ist zum Beispiel bei einigen Stimulatoren der Schaft nicht durchgehend, sondern getrennt, wobei der obere Teil des Schaftes eine Hubbewegung in Form einer Auf- und Niederbewegung ausführen kann. Weiterhin sind Stimulatoren bzw. Vibratoren bekannt, die Stimulationsmittel in Form eines um die Achse des Schaftes rotierenden Bereiches aufweisen.

Aus dem Stand der Technik sind jedoch nicht nur Stimulatoren bekannt, die eine im Wesentlichen stabförmige, dem männlichen Geschlechtsorgan nachempfundene Gestalt aufweisen, sondern auch solche Stimulatoren, die dem weiblichen Geschlechtsorgan bzw. der Vagina nachempfunden sind. Solche Stimulatoren weisen in der Regel ähnliche Vibrations- und Stimulationsmittel auf.

Die Einstellung der Stimulatoren bzw. der Stimulationsmittel erfolgt dabei vom Benutzer, wobei die meisten Geräte dieser Art eine stufenlose Einstellung der Vibrationsmittel erlauben. Nachteilig dabei ist jedoch, dass die Anpassung der Stimulation an den Erregungszustand der Person von der Person selbst durchgeführt werden muss, was in manchen Situationen als sehr störend empfunden werden kann. Bei Stimulatoren ohne stufenlose Einstellung der Vibrations- bzw. Stimulationsmittel ist es besonders nachteilig, dass der Körper auf den von außen einwirkenden Stimulationsreiz adaptiert, wodurch der Stimulationsreiz über den Zeitverlauf weniger intensiv wahrgenommen wird.

Aufgabe der vorliegenden Erfindung ist es daher, einen verbesserten Stimulator zum Steuern und Regeln der Stimulationsmittel anzugeben.

Die Aufgabe wird mit der Massagevorrichtung der eingangs genannten Art erfindungsgemäß dadurch gelöst, dass die Massagevorrichtung zum Empfangen von Audio- und/oder Videosignalen und/oder zum Ermitteln des Erregungszustandes einer Person und zum Steuern und Regeln der Stimulationsmittel in Abhängigkeit der empfangenen Audio- und/oder Videosignale und/oder des ermittelten Erregungszustandes eingerichtet ist.

Dadurch wird es möglich, dass die Stimulationsmittel der Stimulatoren und Vibratoren in Abhängigkeit von äußeren Ereignissen gesteuert werden. Solch ein äußeres Ereignis kann zum Beispiel das Audio- und/oder Videosignal eines Films sein, der auf einem Fernseher abgespielt wird. Aber auch in Abhängigkeit des Erregungszustandes einer Person können die Stimulationsmittel derart eingestellt werden, dass die Stimulationsstärke proportional zu dem Erregungszustand ist. Um in Abhängigkeit solcher äußeren Ereignisse die Stimulationsmittel einstellen zu können, muss die Massagevorrichtung Mittel zum Empfangen von Audio- und/oder Videosignalen und/oder Mittel zum Ermitteln des Erregungszustandes einer Person aufweisen. In Abhängigkeit davon können dann die Stimulationsmittel gesteuert werden.

Die Stimulationsmittel können dabei in Abhängigkeit des Frequenzspektrums des Audio- und/oder Videosignals gesteuert werden. Vorteilhaft ist dabei, wenn das Frequenzspektrum aus dem Audio- und/oder Videosignal mittels einer Fast-Fourier-Transformation ermittelt wird. So können zum Beispiel in Abhängigkeit von bestimmten Frequenzmustem, die in der Massagevorrichtung hinterlegt sind, die Stimulationsmittel gesteuert werden. Denkbar ist aber auch, dass die Stimulationsmittel in Abhängigkeit einer Amplitude zumindest einer Frequenz des Audio- und/oder Videosignals gesteuert werden. Zum Beispiel ist es möglich, dass bei Verstärkung der Amplitude von einer oder mehreren Frequenzen die Vibrationsmittel mit mehr Strom versorgt werden, so dass die Vibration verstärkt und die Stimulation erhöht wird.

Weiterhin ist es vorteilhaft, wenn der Stimulator bzw. Vibrator in Abhängigkeit eines Sprachfrequenzbereiches des Audio- und/oder Videosignals gesteuert wird. So können die Stimulationsmittel des Stimulators derart gesteuert werden, dass zum Beispiel bei bestimmten sprachlichen Merkmalen die Vibrationsfrequenz erhöht wird. Vorteilhafterweise werden die Sprachfrequenzbereiche des Audio- und/oder Videosignals mittels eines Bandfilters bzw. Bandpass aus dem Audio- und/oder Videosignal herausgefiltert.

Denkbar ist aber auch, dass die Stimulationsmittel in Abhängigkeit einer Signalveränderung des Audio- und/oder Videosignals angesteuert werden. Solche Signalveränderung kann zum Beispiel mittels eines D-Gliedes bzw. Differential-Übertragungsgliedes erkannt werden. So werden in Abhängigkeit einer sich ändernden Filmszene Signalveränderungen detektiert, die dann in Abhängigkeit der Stärke der Signalveränderung die Stimulationsmittel des Stimulators entsprechend ansteuern.

Ganz besonders vorteilhaft ist es, wenn die Stimulationsmittel in Abhängigkeit von in einem Audiosignal hinterlegten Steuersignalen angesteuert werden. Das Hinterlegen solcher Steuersignale kann dabei vorzugsweise in einem der Audiokanäle erfolgen, wobei dafür vorteilhafterweise nicht benutzte Audiokanäle verwendet werden. Dadurch wird es möglich, die Stimulationsmittel des Stimulators an den Inhalt eines Filmes derart anzupassen, dass die Erregung einer Person mit dem Inhalt des Filmes korreliert. Somit können die Stimulationsmittel während eines Filmes gezielt angesteuert und bestimmte Filmszenen besonders hervorgehoben werden.

Weiterhin ist es besonders vorteilhaft, wenn die Massagevorrichtung bzw. der Stimulator die Stimulationsmittel in der Abhängigkeit des Erregungszustandes einer die Vorrichtung benutzenden Person steuert. Dabei kann der Erregungszustand einer Person zum einen mittels eines Mikrofons ermittelt werden. Durch gezieltes Analysieren der sprachlichen Äußerungen bzw. der wiedergegebenen Laute einer erregten Person kann dabei auf den Erregungszustand geschlossen werden. In Abhängigkeit davon können dann die Stimulationsmittel entsprechend angesteuert werden.

Des Weiteren kann der Erregungszustand einer Person auch durch Messen der Muskelkontraktion ermittelt werden. Dazu werden entsprechende Sensoren auf die Haut aufgeklebt, so dass im erregten Zustand die Muskelkontraktion gemessen werden kann. Da der Erregungszustand einer Person mit der Muskelkontraktion korreliert, kann so auf den Erregungszustand geschlossen werden.

Ganz besonders vorteilhaft ist es, wenn der Erregungszustand einer Person durch Messen des elektrischen Hautwiderstandes erfolgt. Der elektrische Hautwiderstand ist dabei der Kehrwert der elektrischen Leitfähigkeit der Haut und wird in erster Linie von der Aktivität der Schweißdrüsen beeinflusst. Da die Schweißabsonderung vom vegetativen Nervensystem gesteuert wird und somit von einer Person nicht bewusst veranlasst werden kann, ist die elektrische Leitfähigkeit der Haut bzw. der elektrische Hautwiderstand ein geeigneter Parameter zur Bestimmung des Erregungszustandes einer Person auf einen bestimmten Reiz. Durch Messen des Hautleitwiderstandes und Bestimmen des Erregungszustandes der Person in Abhängigkeit des Hautwiderstandes können die Stimulationsmittel des Stimulators entsprechend angesteuert werden, um zu verhindern, dass die Person auf eine monoton gleich bleibende Stimulation adaptiert, mit der Folge, dass die Stimulation nicht mehr so intensiv wahrgenommen wird. Durch Messen des Erregungszustandes und Anpassen der Stimulation an den Erregungszustand kann dem vorgebeugt werden. Zum Ermitteln des Erregungszustandes einer Person kann dementsprechend auch die Herzfrequenz ermittelt werden, da diese ebenfalls mit dem Erregungszustand korreliert. So ist zum Beispiel eine erhöhte Herzfrequenz ein Indiz für einen erhöhten Erregungszustand.

Die Aufgabe wird auch mit dem Verfahren der eingangs genannten Art erfindungsgemäß gelöst durch Empfangen von Audio- und/oder Videosignalen und/oder Ermitteln des Erregungszustandes einer Person und Steuern und Regeln der Stimmulationsmittel in Abhängigkeit der empfangenen Audio- und/oder Videosignalen und/oder in Abhängigkeit des Erregungszustandes.

Entsprechende vorteilhafte Ausgestaltungen finden sich in den Unteransprüchen 15 bis 26.

Die Erfindung wird anhand der nachfolgenden Zeichnung beispielhaft näher erläutert. Es zeigt:
Figur 1 - eine schematische Darstellung einer Massagevorrichtung.

Figur 1 zeigt ein Ausführungsbeispiel einer Massagevorrichtung 1 der eingangs genannten Art. Dabei ist ein Stimulator 2, der in diesem Ausführungsbeispiel als Vibrator ausgebildet ist, an einen DVD-Player 3 angeschlossen, der wiederum mit einem Fernseher 4 verbunden ist. Des Weiteren ist der Vibrator bzw. Stimulator 2 mit einem Mikrofon 5 verbunden, der sprachlichen Äußerungen bzw. die Erregungslaute des Benutzers 6 aufnehmen soll. Außerdem ist der Benutzer 6 mit einem Sensor 7 gekoppelt, der den elektrischen Hautwiderstand des messen soll. Der Sensor 7 kann aber auch zum Messen der Herzfrequenz des Benutzers 6 eingerichtet sein.

Von dem DVD-Player 3 werden nun die Audiosignale des in den DVD-Player 3 eingelegten Films an den Stimulator 2 übermittelt. Der Stimulator 2 analysiert das Audiosignal und steuert somit die Stimulationsmittel, wie zum Beispiel Vibration-und/oder Bewegungsmittel entsprechend des Audiosignals. Wird auf dem Fernseher 4 gerade eine Filmszene, die für den Benutzer 6 sehr erregend ist, gezeigt, so kann der Stimulator 2 dies anhand des entsprechenden Audiosignals detektieren, zum Beispiel durch verstärkte Amplituden bestimmter Frequenzen. Wird von dem Stimulator 2 eine solche erhöhte Erregung aus dem Audiosignal detektiert, so werden die entsprechenden Stimulationsmittel des Stimulators 2 verstärkt angesteuert. Dies könnte zum Beispiel bedeuten, dass bei Vibrationsmittel als Stimulationsmittel die Vibration verstärkt wird, um den Benutzer 6 in einen erhöhten Erregungszustand zu versetzen. Somit ist es möglich, den auf dem Fernseher 4 wahrnehmbaren visuellen und/oder akustischen Reiz mit dem Stimulator 2 derart zu koppeln, dass bei Erhöhung des visuellen und/oder akustischen Reizes die Stimulation durch den Stimulator 2 ebenfalls erhöht wird, um den Erregungszustand der Person 6 zu verstärken.

Des Weiteren ist an den Stimulator 2 ein Mikrofon 5 angeschlossen, welches die sprachlichen Äußerungen bzw. die Laute des Benutzers 6 empfängt und an den Stimulator 2 weiterleitet. Der Stimulator 2 ist dabei derart eingerichtet, dass in Abhängigkeit dieser vom Mikrofon 5 empfangenen Signale der Erregungszustand der betreffenden Person 6 ermittelt werden kann. So kann zum Beispiel bei einem erhöhten Tonfall einer sprachlichen Äußerung des Benutzers 6 auf einen erhöhten Erregungszustand geschlossen werden, so dass z. B. die Vibrationsmittel verstärkt werden. Somit werden die Stimulationsmittel entsprechend dem Erregungszustand des Benutzers 6 angepasst, um zu verhindern, dass der Stimulationsreiz des Stimulators 2 vom Körper des Benutzers 6 adaptiert wird.

Der Stimulator 2 kann aber auch mit einem Sensor 7 zum Messen des Hautwiderstandes verbunden werden, um den Erregungszustand direkt messen zu können. Da der Hautwiderstand mit dem Erregungszustand des Benutzers 6 korreliert, kann direkt auf den Erregungszustand geschlossen werden. Wird zum Beispiel ein erhöhter Erregungszustand detektiert, so werden die Stimulationsmittel entsprechend angesteuert. Dabei ist es besonders vorteilhaft, dass die Massagevorrichtung 1 die Stimulation des Benutzers 6 voll automatisch anhand geeigneter Parameter definiert, so dass ein Eingreifen des Benutzers 6 während der Stimulation nicht erforderlich ist.

## Patentansprüche

1. Massagevorrichtung (1), insbesondere Stimulatoren (2), mit Stimulationsmitteln, **dadurch gekennzeichnet, dass** die Massagevorrichtung (1) zum Empfangen von Audio- und/oder Videosignalen und/oder zum Ermitteln des Erregungszustandes einer Person (6) und zum Steuern und Regeln der Stimulationsmittel in Abhängigkeit der empfangenen Audio- und/oder Videosignale und/oder des ermittelten Erregungszustandes eingerichtet ist.

2. Massagevorrichtung (1) nach Anspruch 1, **dadurch gekennzeichnet, dass** die Massagevorrichtung (1) zum Steuern und Regeln der Stimulationsmittel in Abhängigkeit eines Frequenzspektrums des Audio- und/oder Videosignals eingerichtet ist.

3. Massagevorrichtung (1) nach Anspruch 2, **dadurch gekennzeichnet, dass** die Massagevorrichtung (1) zum Ermitteln des Frequenzspektrums mittels Fast-Fourier-Transformationen eingerichtet ist.

4. Massagevorrichtung (1) nach einem der vorhergehenden Ansprüche, **dadurch gekennzeichnet, dass** die Massagevorrichtung (1) zum Steuern und Regeln der Stimulationsmittel in Abhängigkeit der Amplitude zumindest einer Frequenz des Audio- und/oder Videosignals eingerichtet ist.

5. Massagevorrichtung (1) nach einem der vorhergehenden Ansprüche, **dadurch gekennzeichnet, dass** die Massagevorrichtung (1) zum Steuern und Regeln der Stimulationsmittel in Abhängigkeit eines Sprachfrequenzbereiches des Audio- und/oder Videosignals eingerichtet ist.

6. Massagevorrichtung (1) nach Anspruch 5, **dadurch gekennzeichnet, dass** die Massagevorrichtung (1) zum Ermitteln des Sprachfrequenzbereiches mittels Bandfilter eingerichtet ist.

7. Massagevorrichtung (1) nach einem der vorhergehenden Ansprüche, **dadurch gekennzeichnet, dass** die Massagevorrichtung (1) zum Steuern und Regeln der Stimulationsmittel in Abhängigkeit einer Signalveränderung des Audio-und/oder Videosignals eingerichtet ist.

8. Massagevorrichtung (1) nach Anspruch 7, **dadurch gekennzeichnet, dass** die Massagevorrichtung (1) zum Ermitteln der Signalveränderung mittels Differential-Übertragungsglied eingerichtet ist.

9. Massagevorrichtung (1) nach einem der vorhergehenden Ansprüche, **dadurch gekennzeichnet, dass** die Massagevorrichtung (1) zum Steuern und Regeln der Stimulationsmittel in Abhängigkeit von in dem Audio- und/oder Videosignal, insbesondere in einem Audiokanal des Audiosignals hinterlegten Steuersignalen eingerichtet ist.

10. Massagevorrichtung (1) nach einem der vorhergehenden Ansprüche, **dadurch gekennzeichnet, dass** die Massagevorrichtung (1) zum Ermitteln des Erregungszustandes einer Person (6) mittels eines Mikrofons (5) eingerichtet ist.

11. Massagevorrichtung (1) nach einem der vorhergehenden Ansprüche, **dadurch gekennzeichnet, dass** die Massagevorrichtung (1) zum Messen der Muskelkontraktion einer Person (6) und zum Ermitteln des Erregungszustandes der Person (6) in Abhängigkeit der Muskelkontraktion eingerichtet ist.

12. Massagevorrichtung (1) nach einem der vorhergehenden Ansprüche, **dadurch gekennzeichnet, dass** die Massagevorrichtung (1) zum Messen des elektrischen Hautwiderstandes (7) einer Person (6) und zum Ermitteln des Erregungszustandes der Person (6) in Abhängigkeit des elektrischen Hautwiderstandes eingerichtet ist.

13. Massagevorrichtung (1) nach einem der vorhergehenden Ansprüche, **dadurch gekennzeichnet, dass** die Massagevorrichtung (1) zum Messen der Herzfrequenz einer Person (6) und zum Ermitteln des Erregungszustandes der Person (6) in Abhängigkeit der Herzfrequenz eingerichtet ist.

14. Verfahren zum Steuern und Regeln einer Massagevorrichtung (1), insbesondere Stimulatoren (2), mit Stimulationsmitteln, **gekennzeichnet durch** Empfangen von Audio- und/oder Videosignalen und/oder Ermitteln des Erregungszustandes einer Person und Steuern und Regeln der Stimulationsmittel in Abhängigkeit der empfangenen Audio- und/oder Videosignalen und/oder in Abhängigkeit des ermittelten Erregungszustandes.

15. Verfahren nach Anspruch 14, **gekennzeichnet durch** Steuern und Regeln der Stimulationsmittel in Abhängigkeit eines Frequenzspektrums des Audio-und/oder Videosignals.

16. Verfahren nach Anspruch 15, **gekennzeichnet durch** Ermitteln des Frequenzspektrums mittels Fast-Fourier-Transformation.

17. Verfahren nach einem der Ansprüche 14 bis 16, **gekennzeichnet durch** Steuern und Regeln der Stimulationsmittel in Abhängigkeit einer Amplitude des Audio- und/oder Videosignals.

18. Verfahren nach einem der Ansprüche 14 bis 17, **gekennzeichnet durch** Steuern und Regeln der Stimulationsmittel in Abhängigkeit eines Sprachfrequenzbereiches des Audio- und/oder Videosignals.

19. Verfahren nach Anspruch 18, **gekennzeichnet durch** Ermitteln des Sprachfrequenzbereiches mittels Bandfilter.

20. Verfahren nach einem der Ansprüche 14 bis 19, **gekennzeichnet durch** Steuern und Regeln der Stimulationsmittel in Abhängigkeit einer Signalveränderung des Audio- und/oder Videosignals.

21. Verfahren nach Anspruch 20, **gekennzeichnet durch** Ermitteln der Signalveränderung mittels Differential-Übertragungsglied.

22. Verfahren nach einem der Ansprüche 14 bis 21, **gekennzeichnet durch** Steuern und Regeln der Stimulationsmittel in Abhängigkeit von in dem Audio-und/oder Videosignal, insbesondere in einem Audiokanal des Audiosignals hinterlegten Steuersignalen.

23. Verfahren nach einem der Ansprüche 14 bis 22, **gekennzeichnet durch** Ermitteln des Erregungszustandes einer Person mittels Mikrofon.

24. Verfahren nach einem der Ansprüche 14 bis 23, **gekennzeichnet durch** Messen der Muskelkontraktion einer Person und Ermitteln des Erregungszustandes der Person in Abhängigkeit der Muskelkontraktion.

25. Verfahren nach einem der Ansprüche 14 bis 24, **gekennzeichnet durch** Messen des elektrischen Hautwiderstandes einer Person und Ermitteln des Erregungszustandes der Person in Abhängigkeit des elektrischen Hautwiderstandes.

26. Verfahren nach einem der Ansprüche 14 bis 25, **gekennzeichnet durch** Messen der Herzfrequenz einer Person und Ermitteln des Erregungszustandes der Person in Abhängigkeit der Herzfrequenz.
